# DEMANDE DE BREVET EUROPEEN

(11) **EP 4 764 739 A1**
(43) Date de publication de la demande: **24.06.2026**
(21) Numéro de dépôt: 24220742.1
(22) Date de dépôt: 17.12.2024
(51) Int. Cl.: G04F 7/08

(54) **MÉCANISME DE CHRONOGRAPHE ET PROCÉDÉ DE MONTAGE D'UN MÉCANISME DE CHRONOGRAPHE**

(71) Demandeur: ETA SA Manufacture Horlogère Suisse, 2540 Grenchen (CH)
(72) Inventeur: BACHMANN, Stéphane, 3294 Büren an der Aare (CH)
(74) Mandataire: ICB SA

(57) **Abrégé**

L'invention concerne un mécanisme de chronographe (10) pour mouvement d'horlogerie (1) comportant un mécanisme de remise à zéro (100) comprenant un premier marteau (110) et un deuxième marteau (120) configurés sur deux niveaux pour coopérer respectivement avec un premier organe de remise à zéro (51) d'un premier compteur de chronographe et un deuxième organe de remise à zéro (52) d'un deuxième compteur de chronographe non coplanaires ; le premier marteau (110) et le deuxième marteau (120) étant pivotants selon un axe de rotation (105) de manière indépendante l'un par rapport à l'autre, le mécanisme de remise à zéro (100) comportant un organe de verrouillage élastique (116), solidaire en rotation du premier marteau (110), coopérant avec un doigt d'indexage (118), solidaire en rotation du deuxième marteau (120), pour assurer un couplage en rotation élastique du premier marteau (110) et du deuxième marteau (120) autour dudit axe de rotation (105), l'organe de verrouillage élastique (116) étant configuré pour verrouiller le doigt d'indexage (118) dans une position angulaire relative prédéterminée, en imprimant une rotation du premier marteau (110) ou du deuxième marteau (120) autour dudit axe de rotation (105).

## Description

### Domaine technique de l'invention

La présente invention concerne un mécanisme de chronographe pour mouvement d'horlogerie.

Plus particulièrement, l'invention concerne un mécanisme de chronographe comportant un mécanisme de remise à zéro des compteurs de chronographe.

L'invention concerne également un procédé de montage d'un mécanisme de chronographe.

### Arrière-plan technologique

Les mécanismes de chronographe permettent de mesurer le temps à la demande par l'intermédiaire de plusieurs compteurs de chronographe, par exemple des minutes et des secondes.

Les mécanismes de chronographe comportent classiquement un mécanisme de remise à zéro pour la remise à zéro des compteurs de chronographe, c'est-à-dire leur repositionnement dans une position de référence, pour pouvoir de nouveau mesurer le temps à la demande.

De manière classique, un tel mécanisme de remise à zéro est constitué d'une commande de remise à zéro manipulable par l'utilisateur, via par exemple un poussoir ou un plot d'actionnement accessible depuis l'extérieur de la carrure dans laquelle le mouvement d'horlogerie est monté.

La commande de remise à zéro coopère directement ou indirectement via des bascules avec des marteaux de remise à zéro qui viennent frapper les cames de remise à zéro portées par les différents compteurs de chronographe.

Le retour à zéro des compteurs de chronographe, et des aiguilles associées, est réalisé grâce à l'appui des marteaux sur le pourtour des cames de remise à zéro générant un couple moteur modifiant la position des compteurs de chronographe en question jusqu'à leur retour dans une position de référence déterminée par la géométrie des marteaux et de la came de remise à zéro.

Dans les mécanismes de chronographe existants, soit les marteaux sont venus d'une seule pièce de fabrication, soit ils sont formés par des pièces séparées et solidarisés l'un à l'autre par des moyens de solidarisation. Dans ce cas de figure, ils présentent une commande de mise en action commune. Un exemple de réalisation est notamment décrit dans la demande EP 2241945.

Le réglage des mécanismes de remise à zéro est compliqué, long et nécessite une main d'oeuvre qualifiée. En effet, pour le réglage d'un tel mécanisme, il faut amener le marteau des secondes en contact avec la came de remise à zéro des secondes se trouvant dans sa position de référence. Ensuite, il est nécessaire de limer la panne du marteau des minutes pour que la came de remise à zéro des minutes soit également en position de référence. Cette opération est longue et délicate et ne peut être réalisée que par un horloger spécialisé.

Une solution pour remédier à ce réglage contraignant consiste à utiliser deux marteaux superposés conjugués dans leur mouvement angulaire tout en permettant un mouvement angulaire relatif limité d'un des marteaux par rapport à l'autre marteau lors de la remise à zéro. Une telle solution est notamment décrite dans le brevet CH 220536. Une telle approche permet notamment d'obtenir une action des deux marteaux sur les coeurs respectifs de manière simultanée et permet d'éviter un décalage des aiguilles des compteurs de chronographe en position de référence.

Toutefois, avec une telle solution, les marteaux superposés arrivent au contact des cames de remise à zéro avec une faible énergie car une grande partie de l'énergie d'actionnement est absorbée par le ressort de rappel et d'amortissement qui exerce un effort croissant à l'encontre des mouvements des marteaux. Il y donc un risque que les compteurs de chronographe ne soient pas correctement mis à zéro avec un tel mécanisme.

Par conséquent, il existe un besoin pour améliorer les mécanismes de chronographe et notamment les mécanismes de remise à zéro des compteurs de tels mécanismes de chronographe.

### Résumé de l'invention

Dans ce contexte, un des objectifs de l'invention est de proposer un mécanisme de chronographe permettant de résoudre au moins une des problématiques soulevées précédemment.

Un des objectifs de l'invention est de proposer un mécanisme de remise à zéro qui propose une remise à zéro précise des différents compteurs de chronographe.

Un des objectifs de l'invention est de proposer un mécanisme de remise à zéro fiable et sécurisé.

Dans ce contexte, l'invention concerne un mécanisme de chronographe pour mouvement d'horlogerie comportant un mécanisme de remise à zéro comprenant un premier marteau et un deuxième marteau configurés sur deux niveaux pour coopérer respectivement avec un premier organe de remise à zéro d'un premier compteur de chronographe et un deuxième organe de remise à zéro d'un deuxième compteur de chronographe non coplanaires ; le premier marteau et le deuxième marteau étant pivotants selon un axe de rotation de manière indépendante l'un par rapport à l'autre, caractérisé en ce que le mécanisme de remise à zéro comporte un organe de verrouillage élastique, solidaire en rotation du premier marteau, coopérant avec un doigt d'indexage, solidaire en rotation du deuxième marteau, pour assurer un couplage en rotation élastique du premier marteau et du deuxième marteau autour dudit axe de rotation, l'organe de verrouillage élastique étant configuré pour verrouiller le doigt d'indexage dans une position angulaire relative prédéterminée des marteaux, en imprimant une rotation du premier marteau ou du deuxième marteau autour dudit axe de rotation.

Outre les caractéristiques évoquées dans le paragraphe précédent, le mécanisme de chronographe selon l'invention peut présenter une ou plusieurs caractéristiques complémentaires parmi les suivantes, considérées individuellement ou selon toutes les combinaisons techniquement possibles :
- l'organe de verrouillage élastique comporte un premier bras élastique et un deuxième bras élastique définissant un logement de maintien élastique configuré pour maintenir en position verrouillée le doigt d'indexage ;
- l'organe de verrouillage élastique assure un couplage en rotation entre le premier marteau et le deuxième marteau en l'absence d'un effort, supérieur à une valeur prédéterminée par la raideur d'au moins un des bras élastiques de l'organe de verrouillage élastique, appliqué sur un des marteaux ;
- le premier bras élastique forme une première butée élastique pour bloquer le déplacement du doigt d'indexage dans un premier sens de rotation du deuxième marteau tant qu'un effort, supérieur à la raideur du premier bras élastique n'est pas appliqué sur le deuxième marteau ;
- le deuxième bras élastique forme une deuxième butée élastique pour bloquer le déplacement du doigt d'indexage dans un deuxième sens de rotation S2 du deuxième marteau ;
- le deuxième bras élastique est configuré pour se déformer élastiquement sous la contrainte du doigt d'indexage pour autoriser le passage du doigt d'indexage dans ledit logement de maintien élastique dans le premier sens de rotation S1 du deuxième marteau ;
- le premier marteau comporte une butée ménagée à proximité du premier bras élastique pour limiter l'amplitude de déformation élastique du premier bras élastique ;
- le doigt d'indexage comporte deux épaulements ménagés en opposition de part et d'autre d'une portion de contact destinée à être au contact du premier bras élastique et du deuxième bras élastique au niveau du logement de maintien élastique, les deux épaulements étant configurés pour sécuriser axialement les deux bras élastiques selon une direction parallèle au dit axe de rotation ;
- le mécanisme de chronographe comporte une commande de remise à zéro actionnable par l'utilisateur et configurée pour mettre en mouvement de rotation le premier marteau.

L'invention concerne également un mouvement d'horlogerie comportant un mécanisme de chronographe selon l'invention.

L'invention concerne également une pièce d'horlogerie comportant un mouvement d'horlogerie selon l'invention.

L'invention concerne également un procédé d'assemblage d'un mécanisme de chronographe et plus particulièrement de l'ensemble des marteaux du mécanisme de remise à zéro.

Plus particulièrement, le procédé d'assemblage comporte une étape d'assemblage du premier marteau et du deuxième marteau de manière pivotante sur l'axe de rotation et une étape de couplage élastique du premier marteau avec le deuxième marteau, ladite étape étant réalisée par modification de la position angulaire relative des deux marteaux jusqu'à ce que l'organe de verrouillage élastique verrouille élastiquement le doigt d'indexage en position, dans une position angulaire prédéterminée, bloquant la position relative des deux marteaux.

Préférentiellement, ladite étape de couplage élastique est automatisée.

### Brève description des figures

Les buts, avantages et caractéristiques de la présente invention apparaîtront à la lecture de la description détaillée ci-dessous faisant référence aux figures suivantes :
- la figure 1 est une représentation schématique partielle d'un exemple de réalisation d'un mécanisme de chronographe de mouvement d'horlogerie comportant un mécanisme de remise à zéro des compteurs de chronographe selon l'invention ;
- la figure 2 est une vue en éclaté illustrant plus précisément le système de deux marteaux du mécanisme de remise à zéro illustré à la figure 1 couplé élastiquement par un organe de couplage élastique ;
- les figures 3 à 5 illustrent différentes positions relatives des deux marteaux lors du couplage et verrouillage en position des deux marteaux par l'organe de verrouillage élastique ;
- la figure 6 illustre schématiquement les étapes principales d'un procédé d'assemblage d'un mécanisme de chronographe selon l'invention.

Dans toutes les figures, les éléments communs portent les mêmes numéros de référence sauf précision contraire.

### Description détaillée de l'invention

La figure 1 est une représentation schématique partielle, en vue de dessus, d'un mécanisme de chronographe 10 intégré dans un mouvement d'horlogerie 1 selon l'invention.

En référence à la figure 1, le mouvement d'horlogerie 1 comporte une platine 2 servant de support aux différents éléments du mouvement d'horlogerie 1, notamment à un rouage horaire (non représenté) dédié à la division du temps qui est entrainé par une source d'énergie (non représentée).

Le mécanisme de chronographe 10 comporte un rouage de chronographe 20 qui peut être relié cinématiquement, et sur demande, avec le rouage horaire, par l'intermédiaire d'un embrayage (non représenté) commandé par une commande marche/arrêt de chronographe.

Par exemple, l'embrayage est un embrayage à bascule permettant le pivotement d'une roue d'embrayage. D'autres variantes de réalisation d'un embrayage connues de l'homme du métier sont également applicables.

Le rouage de chronographe 20 comporte notamment un premier compteur de chronographe comportant une première roue de compteur de chronographe 21, par exemple une roue d'un compteur des secondes, et un deuxième compteur de chronographe comportant une deuxième roue de compteur de chronographe 22, par exemple une roue d'un compteur des minutes.

La première roue de compteur des secondes 21 est couplée à un premier arbre, dit arbre de compteur des secondes, entraînant une aiguille des secondes de chronographe (non représentée). Le premier arbre porte également un premier organe de remise à zéro 51, solidaire en rotation de l'arbre.

La deuxième roue de compteur des minutes 22 est couplée à un deuxième arbre, dit arbre de compteur des minutes, entraînant une aiguille des minutes de chronographe (non représentée). Le deuxième arbre porte également un deuxième organe de remise à zéro 52 solidaire en rotation de l'arbre.

Le premier arbre et le deuxième arbre sont coaxiaux.

La première roue de compteur des secondes 21 et la deuxième roue de compteur des minutes 22 sont superposées et agencées dans deux plans distincts, superposés et parallèles. Les organes de remise à zéro 51, 52 respectifs sont également superposés l'un par rapport à l'autre.

Les organes de remise à zéro 51, 52 sont par exemple des cames de remise à zéro en forme de limaçon, en forme de coeur, ou autre, et dont la forme permet un repositionnement dans une position de référence des aiguilles sous l'action de marteaux de remise à zéro.

Dans l'exemple représenté, les organes de remise à zéro 51, 52 sont des coeurs de remise à zéro.

Comme représenté sur la figure 1, le rouage de chronographe 20 peut également comporter un troisième compteur additionnel, par exemple un compteur des heures, comportant une troisième roue de compteur de chronographe 23 associée à une troisième organe de remis à zéro 53.

Le rouage de chronographe 20 peut notamment comporter des mobiles intermédiaires de chronographe (non représentés) pour obtenir les rapports désirés entre les différentes roues de compteurs 21, 22, 23 du mécanisme de chronographe 10.

Le mécanisme de chronographe 10 comporte également un mécanisme de remise à zéro 100 pour la remise à zéro des différents compteurs de chronographe, et un repositionnement en position de référence des organes de remises à zéro 51, 52, 53 et des aiguilles associées.

Le mécanisme de remise à zéro 100 comporte un premier marteau 110 et un deuxième marteau 120, superposés l'un à l'autre, et conformés pour coopérer respectivement avec le premier organe de remise à zéro 51 du premier compteur de chronographe et le deuxième organe de remise à zéro 52 du deuxième compteur de chronographe. Les marteaux 110, 120 sont animés en rotation par une commande de remise à zéro 60 manipulable par l'utilisateur, via par exemple un poussoir ou un plot d'actionnement 61.

La commande de remise à zéro 60 est mobile en rotation autour d'un axe de rotation 66 et coopère directement ou indirectement avec un des marteaux 110, 120.

Dans l'exemple de réalisation illustré, la commande remise à zéro 60 coopère directement avec le premier marteau 110, situé en position inférieure (i.e. le marteau proximal de la platine 2). Toutefois, la commande de remise à zéro 60 peut également coopérer directement avec le deuxième marteau 120, situé en position supérieure (i.e. le marteau distal de la platine 2).

À cet effet, le premier marteau 110 comporte un élément d'activation 113, par exemple une goupille, une pige, monté en saillie de manière solidaire sur le corps du premier marteau 110, configuré pour coopérer en contact direct avec une portion de la commande de remise à zéro 60.

La figure 2 illustre plus particulièrement une vue en éclaté de l'ensemble des marteaux 110, 120 superposés selon l'invention.

Le premier marteau 110 et le deuxième marteau 120 sont montés pivotants autour d'un axe de rotation 105 commun, s'étendant perpendiculairement au plan général formé par la platine 2. Les deux marteaux 110, 120 sont montés pivotants de manière indépendante l'un par rapport à l'autre.

Le premier marteau 110 comporte un organe de verrouillage élastique 116, solidaire en rotation du premier marteau 110, coopérant avec un doigt d'indexage 118, solidaire en rotation du deuxième marteau 120 pour réaliser un couplage élastique en rotation entre les deux marteaux 110, 120. Bien entendu, le deuxième marteau 120 peut être solidaire de l'organe de verrouillage élastique 116 et le premier marteau 110 peut être solidaire du doigt d'indexage 118.

Plus particulièrement, l'organe de verrouillage élastique 116 et le doigt d'indexage 118 permettent de coupler en rotation le premier marteau 110 et le deuxième marteau 120 de manière élastique pour autoriser une certaine flexibilité angulaire relative entre les deux marteaux 110, 120 lors de la remise à zéro, et plus particulièrement du deuxième marteau 120 vis-à-vis du premier marteau 110, par déformation élastique de l'organe de verrouillage élastique 116, lorsqu'un effort, supérieur à une valeur prédéterminée, définie par la raideur de l'organe de verrouillage élastique 116, est appliqué sur un des marteaux 110, 120, plus particulièrement le deuxième marteau 120 dans l'exemple de réalisation illustré puisque dans l'exemple représenté la commande de remise à zéro 60 est en prise avec le premier marteau 110 pour l'animer en rotation.

L'organe de verrouillage élastique 116 selon l'invention permet de faciliter le montage et l'assemblage des deux marteaux 110, 120 dans le mouvement d'horlogerie 1. L'organe de verrouillage élastique 116 permet également de faciliter le couplage en rotation des deux marteaux 110, 120 qui sont montés libre sur l'axe de rotation 105, par rotation relative des deux marteaux 110, 120. Grâce à l'invention, le couplage élastique en rotation est réalisé lorsque le deuxième marteau 120 est positionné dans une certaine position angulaire prédéterminé par rapport au premier marteau 110.

Plus particulièrement, l'organe de verrouillage élastique 116 comporte un premier bras élastique 116.1 et un deuxième bras élastique 116.2. Les deux bras élastiques 116.1, 116.2 présentent une extrémité libre et se rejoignent au niveau de leur extrémité opposée à un corps central 116.3 solidaire en rotation du corps du premier marteau 110.

Les extrémités libres des deux bras élastiques 116.1, 116.2 délimitent un logement de maintien élastique 116.4 destiné à recevoir le doigt d'indexage 118, et à maintenir élastiquement en position le doigt d'indexage 118 en position verrouillée pour assurer le couplage en rotation des deux marteaux 110, 120, tant qu'un effort supérieur à la raideur des bras élastiques 116.1, 116.2 n'est pas appliqué sur un des marteaux 110, 120.

Le logement de maintien élastique 116.4 est bordé par une première butée élastique 116.5 formée par une portion de l'extrémité libre du premier bras élastique 116.1 et par une deuxième butée élastique 116.6 formée par une portion de l'extrémité libre du deuxième bras élastique 116.2.

Préférentiellement, la première butée élastique 116.5 et la deuxième butée élastique 116.6 sont espacées d'une distance équivalente ou inférieure à la dimension du doigt d'indexage 118, de sorte que les butées élastiques 116.5, 116.6 exercent un effort de pincement autour du doigt d'indexage 118 lorsque celui-ci est en position verrouillée dans le logement de maintien élastique 116.4, notamment pour éviter des effets de bagotage ou d'oscillations non désirées du doigt d'indexage 118 dans le logement de maintien élastique 116.4.

Préférentiellement, la première butée élastique 116.5 du premier bras élastique 116.1 est agencée pour bloquer le déplacement du doigt d'indexage 118 dans un premier sens de rotation S1, par exemple anti-horaire, du deuxième marteau 120 par rapport au premier marteau 110. Lorsqu'un effort supérieur à une valeur correspondant à la raideur du premier bras élastique 116.1 est appliqué sur le deuxième marteau 120, l'organe de verrouillage élastique 116, et plus particulièrement le premier bras élastique 116.1, se déforme élastiquement autorisant une certaine liberté angulaire du deuxième marteau 120 par rapport au premier marteau 110.

Préférentiellement, la deuxième butée élastique 116.6 du deuxième bras élastique 116.2 est agencée pour bloquer le déplacement du doigt d'indexage 118, dans un deuxième sens de rotation S2, par exemple horaire, du deuxième marteau 120 par rapport au premier marteau 110. Ainsi, la deuxième butée élastique 116.6 évite le découplage des deux marteaux 110, 120, une fois que le doigt d'indexage 118 est verrouillé en position dans le logement de maintien élastique 116.4.

Préférentiellement, la première butée élastique 116.5 et la deuxième butée élastique 116.6 sont agencées sensiblement perpendiculairement à la trajectoire circulaire du doigt d'indexage 118.

Le deuxième bras élastique 116.2 présente une portion d'engagement 116.7 ménagée à distance de l'extrémité libre et de la deuxième butée élastique 116.6. En position de repos, ou à l'état libre, du deuxième bras élastique 116.2, cette portion d'engagement 116.7 se trouve sur la trajectoire circulaire du doigt d'indexage 118. Lors du couplage des marteaux 110, 120 par rotation relative entre les deux marteaux 110, 120, le doigt d'indexage 118 vient s'appuyer sur la portion d'engagement 116.7 du deuxième marteau 120 de manière à contraindre le deuxième bras 116.2 et à déformer élastiquement le deuxième bras 116.2, jusqu'à ce que le doigt d'indexage 118 vienne contraindre et déformer le deuxième bras 116.2 pour autoriser le passage du doigt d'indexage 118 jusqu'au logement de maintien élastique 116.4 pour assurer son clippage élastique et son verrouillage en position.

Lorsque le doigt d'indexage 118 n'est plus en contrainte sur le deuxième bras élastique 116.2, ce dernier est libre de revenir dans sa position neutre, ou proche de sa position neutre par retour élastique, de sorte que la deuxième butée élastique 116.6 vient au contact du doigt d'indexage 118 et s'opposer à un déplacement relatif de rotation du deuxième marteau dans le sens horaire S2. Le doigt d'indexage 118 est alors verrouillé dans le logement de maintien élastique 116.4 et le deuxième marteau 120 est couplé en rotation avec le premier marteau 110 pour assurer la fonction de remise à zéro.

Bien entendu, le couplage en rotation des deux marteaux est réversible, il est donc possible de découpler les deux marteaux 110 ,120 par exemple lors d'un entretien du mouvement d'horlogerie 1. Pour cela, il suffit de contraindre le deuxième bras 116.2 à l'aide d'un outil ad-hoc pour le positionner en dehors de la trajectoire circulaire du doigt d'indexage 118, de manière à désengager le doigt d'indexage 118 du logement de maintien élastique 116.4.

Pour limiter l'amplitude de déformation élastique du premier bras élastique 116.1 lors du couplage des deux marteaux 110, 120, notamment en cas d'application d'une force de rotation trop importante sur le deuxième marteau 120, et ainsi éviter tout risque de déformation plastique du premier bras élastique 116.1, ce dernier peut comprendre une butée limitante de déformation (non représentée).

Préférentiellement, le doigt d'indexage comporte deux épaulements 118.1, 118.2 ménagés en opposition de part et d'autre d'une portion de contact 118.3, destinée à être au contact des première et deuxième butées 116.5, 116.6 des bras élastiques 116.1, 116.2. Les deux épaulements 118.1, 118.2 sont conformés pour sécuriser axialement les deux bras élastiques 116.1, 116.2 selon une direction parallèle à l'axe de rotation 105, et notamment pour éviter une perte de couplage des deux marteaux 110, 120 en fonctionnement, ou lors d'un choc.

Le premier marteau 110 comporte une première panne 107 configurée pour venir frapper le premier organe de remise à zéro 51 du premier compteur. Le deuxième marteau 120 comporte une deuxième panne 126 configurée pour venir frapper le deuxième organe de remise à zéro 52 du deuxième compteur.

En position stable, c'est-à-dire sans exercer d'effort sur le deuxième marteau 120 supérieur à une valeur prédéterminée en relation avec la raideur des bras élastiques 116.1, 116.2, et plus particulièrement du premier bras élastique 116.1, de l'organe de verrouillage élastique 116, la deuxième panne 126 du deuxième marteau 120 n'est pas alignée avec la première panne 107 du premier marteau 110. En effet, la deuxième panne 126 du deuxième marteau 120 présente un léger décalage vers l'avant (i.e. en direction des organes de remise à zéro 51, 52) par rapport à la première panne 107 du premier marteau 110.

L'avance de la deuxième panne 126 du deuxième marteau 120 permet de s'assurer que les deux organes de remise à zéro 51, 52 seront mis dans leur position de référence en fin de mouvement des marteaux 110, 120 et de la commande de remise à zéro 60. En effet, lors de l'actionnement des marteaux 110, 120, une fois que le deuxième organe de remise à zéro 52 du deuxième compteur est en position de remise à zéro, un déplacement angulaire supplémentaire des marteaux 110, 120 va engendrer sur la deuxième panne 126 du deuxième marteau 120 un effort supérieur à la raideur de l'organe de verrouillage élastique 116, ce qui va permettre de poursuivre la mise à zéro du premier organe de remise à zéro 51 du premier compteur si celui-ci n'est pas encore en position de référence. Un mouvement rétrograde du deuxième marteau 120 par rapport au premier marteau 110 est donc initié en allant à l'encontre de l'effort élastique de l'organe de couplage élastique 116.

Le fonctionnement du mécanisme de chronographe décrit ci-dessus est le suivant :
Lorsque l'utilisateur exerce une pression sur la commande de remise à zéro 60, via le plot d'actionnement 61, la commande de remise à zéro 60 pivote autour de son axe de rotation 66, ce qui a pour effet d'engager le premier marteau 110 via l'élément d'activation 113 et de pivoter le premier marteau 110 autour de l'axe de rotation 105.

En l'absence d'effort appliqué sur la deuxième panne 126 du deuxième marteau 120, le deuxième marteau 120 est couplé en rotation au premier marteau 110, il est donc également mis en mouvement par la commande de remise à zéro 60 et pivote autour de l'axe de rotation 105.

Les deux marteaux 110, 120 poursuivent leur mouvement angulaire sous l'action de la commande de remise à zéro 60 jusqu'à ce que les pannes 107, 126 viennent frapper les organes de remise à zéro 51, 52 respectifs.

Étant donné l'avance de la deuxième panne 126 du deuxième marteau 120, le deuxième organe de remise à zéro 52 sera remis en position de référence avant d'atteindre la course angulaire complète de la commande de remise à zéro 60.

En poursuivant, le déplacement angulaire de la commande de remise à zéro 60, le deuxième organe de remise à zéro 52 du deuxième compteur, étant dans la position de référence qui est une position stable, induit un effort sur la deuxième panne 126 supérieur à la raideur de l'organe de verrouillage élastique 116, ce qui a pour effet de déformer élastiquement le premier bras élastique 116.1 de l'organe de verrouillage élastique 116 et de modifier la position relative des deux marteaux 110, 120. Ce découplage élastique entre les deux marteaux 110, 120 permet au premier marteau 110 de pouvoir continuer son déplacement angulaire, entrainé par la commande de remise à zéro 60, pour assurer une remise à zéro complète du premier organe de remise à zéro 51 du premier compteur.

En fin de course de la commande de remise à zéro 60, les deux pannes 116 et 126 sont alignées l'une par rapport à l'autre et les deux organes de remise à zéro 51, 52 sont positionnés dans leur position de référence.

Le deuxième marteau 120 comporte en outre une troisième panne 127 configurée pour remettre à en position de référence le troisième organe de remise à zéro 53.

Classiquement, la commande de remise à zéro 60 coopère avec un élément élastique de remise à zéro (non représenté) configuré pour repositionner la commande de remise à zéro 60 en position neutre de repos entre chaque sollicitation de l'utilisateur.

Le mécanisme de remise à zéro 100 peut également comporter un organe de retenue (non représenté) pour sécuriser le mécanisme de remise à zéro 100 et assurer une mise en action complète de la commande de remise à zéro 60. L'organe de retenue est configuré pour retenir momentanément la mise en action de la commande de mise à zéro 60, et donc des marteaux 11, 120, tant qu'un certain effort n'est pas appliqué sur la commande de remise à zéro 60. Un tel organe de retenue est un organe de sécurité empêchant une remise à zéro non désirée des aiguilles du mécanisme de chronographe 10. L'organe de retenue présente un comportement dynamique semblable à un fusible mécanique.

Comme représenté dans les différentes figures, le mécanisme de chronographe 10 comporte une roue à colonne 63 pour commander les différents déplacements de divers leviers qui se trouvent en appui contre une colonne ou entre deux colonnes. Le fonctionnement d'un mécanisme de chronographe 10 avec une telle roue à colonne 63 étant largement connu, il n'est pas nécessaire d'expliquer davantage le fonctionnement d'une telle roue.

Bien entendu, le mécanisme de chronographe 10 peut également être un mécanisme de chronographe avec came en remplacement de la roue à colonne 63 sans sortir du contexte de l'invention.

L'invention concerne également une pièce d'horlogerie, par exemple une montre bracelet, comportant un tel mouvement d'horlogerie.

L'invention concerne également un procédé d'assemblage 400 du mécanisme de chronographe 10 selon l'invention comportant le mécanisme de remise à zéro 100. Plus particulièrement, le procédé d'assemblage selon l'invention permet de faciliter l'assemblage et le couplage élastique des deux marteaux 110, 120.

En référence à la figure 5, le procédé d'assemblage 400 comporte une étape 410 d'assemblage du premier marteau 110 et du deuxième marteau 120 de manière pivotante sur l'axe de rotation. Les marteaux 110, 120 sont positionnés de manière non coplanaire.

Le procédé d'assemblage 400 comporte également une étape 420 de couplage élastique en rotation des deux marteaux 110, 120. Cette étape de couplage est réalisée simplement en imprimant une rotation d'un des marteaux par rapport à l'autre de manière à modifier sa position relative vis-à-vis de l'autre marteau, jusqu'à ce que le doigt d'indexage 118 vienne se verrouiller dans le logement de maintien élastique 116.4 de l'organe de verrouillage élastique 116. Ainsi, la position angulaire relative des deux marteaux 110, 120 est bloquée et les deux marteaux 110, 120 sont couplés en rotation tout en permettant une certaine flexibilité élastique autorisée par les bras élastiques 116.1, 116.2.

## Revendications

1. Mécanisme de chronographe (10) pour mouvement d'horlogerie (1) comportant un mécanisme de remise à zéro (100) comprenant un premier marteau (110) et un deuxième marteau (120) configurés sur deux niveaux pour coopérer respectivement avec un premier organe de remise à zéro (51) d'un premier compteur de chronographe et un deuxième organe de remise à zéro (52) d'un deuxième compteur de chronographe non coplanaires ; le premier marteau (110) et le deuxième marteau (120) étant pivotants selon un axe de rotation (105) de manière indépendante l'un par rapport à l'autre, **caractérisé en ce que** le mécanisme de remise à zéro (100) comporte un organe de verrouillage élastique (116), solidaire en rotation du premier marteau (110), coopérant avec un doigt d'indexage (118), solidaire en rotation du deuxième marteau (120), pour assurer un couplage en rotation élastique du premier marteau (110) et du deuxième marteau (120) autour dudit axe de rotation (105), l'organe de verrouillage élastique (116) étant configuré pour verrouiller le doigt d'indexage (118) dans une position angulaire relative prédéterminée des marteaux (110, 120), en imprimant une rotation du premier marteau (110) ou du deuxième marteau (120) autour dudit axe de rotation (105).

2. Mécanisme de chronographe (10) pour mouvement d'horlogerie (1) selon la revendication précédente **caractérisé en ce que** ledit organe de verrouillage élastique (116) comporte un premier bras élastique (116.1) et un deuxième bras élastique (116.2) définissant un logement de maintien élastique (116.4) configuré pour maintenir en position verrouillée le doigt d'indexage (118).

3. Mécanisme de chronographe (10) pour mouvement d'horlogerie (1) selon la revendication précédente **caractérisé en ce que** l'organe de verrouillage élastique (116) assure un couplage en rotation entre le premier marteau (110) et le deuxième marteau (120) en l'absence d'un effort, supérieur à une valeur prédéterminée par la raideur d'au moins un des bras élastiques (116.1, 116.2) de l'organe de verrouillage élastique (116), appliqué sur un des marteaux (110, 120).

4. Mécanisme de chronographe (10) pour mouvement d'horlogerie (1) selon l'une des revendications 2 à 3 **caractérisé en ce que** le premier bras élastique (116.1) forme une première butée élastique (116.5) pour bloquer le déplacement du doigt d'indexage (118) dans un premier sens de rotation (S1) du deuxième marteau (120) tant qu'un effort, supérieur à la raideur du premier bras élastique (116.1) n'est pas appliqué sur le deuxième marteau (120).

5. Mécanisme de chronographe (10) pour mouvement d'horlogerie (1) selon l'une des revendications 2 à 4 **caractérisé en ce que** le deuxième bras élastique (116.2) forme une deuxième butée élastique (116.6) pour bloquer le déplacement du doigt d'indexage (118) dans un deuxième sens de rotation (S2) du deuxième marteau (120).

6. Mécanisme de chronographe (10) pour mouvement d'horlogerie (1) selon la revendication précédente, **caractérisé en ce que** le deuxième bras élastique (116.2) est configuré pour se déformer élastiquement sous la contrainte du doigt d'indexage (118) pour autoriser le passage du doigt d'indexage (118) dans ledit logement de maintien élastique (116.4) dans le premier sens de rotation (S1) du deuxième marteau (120).

7. Mécanisme de chronographe (10) pour mouvement d'horlogerie (1) selon l'une des revendications 2 à 6, **caractérisé en ce que** le premier marteau (110) comporte une butée ménagée pour limiter l'amplitude de déformation élastique du premier bras élastique (116.1).

8. Mécanisme de chronographe (10) pour mouvement d'horlogerie (1) selon l'une des revendications 2 à 7, **caractérisé en ce que** le doigt d'indexage (118) comporte deux épaulements (118.1, 118.2) ménagés en opposition de part et d'autre d'une portion de contact (118.3) destinée à être au contact du premier bras élastique (116.1) et du deuxième bras élastique (116.2) au niveau du logement de maintien élastique (116.4), les deux épaulements (118.1, 118.2) étant configurés pour sécuriser axialement les deux bras élastiques (116.1, 116.2) selon une direction parallèle au dit axe de rotation (105).

9. Mécanisme de chronographe (10) pour mouvement d'horlogerie (1) selon l'une des revendications précédentes **caractérisé en ce que** le mécanisme de chronographe (10) comporte une commande de remise à zéro (60) actionnable par l'utilisateur et configurée pour mettre en mouvement de rotation le premier marteau (110).

10. Mouvement d'horlogerie (1) comportant un mécanisme de chronographe (10) selon l'une des revendications 1 à 9.

11. Pièce d'horlogerie comportant un mouvement d'horlogerie (1) selon la revendication précédente.

12. Procédé d'assemblage (400) d'un mécanisme de chronographe (10) comportant un mécanisme de remise à zéro (100) selon l'une des revendications précédentes, **caractérisé en ce que** le procédé comporte les étapes suivantes :
- une étape (410) d'assemblage du premier marteau (110) et du deuxième marteau (120) de manière pivotante sur l'axe de rotation (105) ;
- une étape (420) de couplage élastique du premier marteau (110) avec le deuxième marteau (120), ladite étape étant réalisée par modification de la position angulaire relative des deux marteaux (110, 120) jusqu'à ce que l'organe de verrouillage élastique (116) verrouille élastiquement le doigt d'indexage (118) dans une position angulaire prédéterminée, bloquant la position relative des deux marteaux (110, 120).

13. Procédé d'assemblage (400) d'un mécanisme de chronographe (10) selon la revendication précédente **caractérisé en ce que** ladite étape (420) de couplage élastique est automatisée.
